# EUROPÄISCHE PATENTSCHRIFT

(11) **EP 3 804 861 B1**
(45) Veröffentlichungstag und Bekanntmachung des Hinweises auf die Patenterteilung: **09.08.2023**
(21) Anmeldenummer: 20190177.4
(22) Anmeldetag: 10.08.2020
(51) Int. Cl.: B05B 7/30

(54) **INJEKTIONSDÜSE FÜR EINE SPRÜHVORRICHTUNG UND SPRÜHVORRICHTUNG**
SPRAY DEVICE AND INJECTION NOZZLE FOR A SPRAY DEVICE
BUSE D'INJECTION POUR UN DISPOSITIF DE PULVÉRISATION ET DISPOSITIF DE PULVÉRISATION

(30) Priorität: 06.09.2019 DE 102019213569
(43) Veröffentlichungstag der Anmeldung: 14.04.2021
(73) Patentinhaber: Lechler GmbH, 72555 Metzingen (DE)
(72) Erfinder: Schmidt, Boris, 70794 Filderstadt (DE); Beddies, Gabriele, 72770 Reutlingen (DE); Heinkel, Robert, 72581 Dettingen (DE); Knupfer, Hannes, 72539 Pfronstetten (DE)
(74) Vertreter: Patentanwälte Ruff, Wilhelm, Beier, Dauster & Partner mbB

(56) Entgegenhaltungen:
- EP-A1- 2 883 618
- WO-A1-2016/090029
- WO-A1-2020/043499
- DE-A1- 4 338 585
- DE-A1-102009 046 992
- DE-A1-102011 085 899
- FR-A2- 2 330 462
- US-A- 4 505 431

## Beschreibung

Die Erfindung betrifft eine Injektionsdüse für eine, insbesondere landwirtschaftliche, Sprühvorrichtung zum Ansaugen eines flüssigen Saugmediums mittels eines unter Überdruck stehenden flüssigen Treibmediums und zum Versprühen eines Gemisches aus dem Saugmedium und dem Treibmedium, mit einem Düsengehäuse, mit einer in dem Düsengehäuse angeordneten Injektionskammer, einer in die Injektionskammer mündenden Treibdüse zum Erzeugen eines in die Injektionskammer eintretenden Treibmediumstrahls und einer Flüssigkeitsansaugöffnung für das flüssige Saugmedium. Die Erfindung betrifft auch eine Sprühvorrichtung, insbesondere für landwirtschaftliche Zwecke, zum Versprühen eines Gemisches aus einem flüssigen Saugmedium und einem flüssigen Treibmedium.

Aus der internationalen Offenlegungsschrift WO 2016/090029 A1 ist ein Hochdruckreinigungsgerät bekannt, das unter anderem eine Injektionsdüse aufweist. Die Injektionsdüse ist zum Ansaugen eines flüssigen Saugmediums mittels eines unter Überdruck stehenden flüssigen Treibmediums vorgesehen. Das Gemisch aus Treibmedium und Saugmedium wird dann mittels einer Hochdrucklanze mit einer Sprühdüse am Auslass versprüht. Die Injektionsdüse weist eine Injektionskammer und eine in die Injektionskammer mündende Treibdüse auf. Eine Flüssigkeitsansaugöffnung für das flüssige Saugmedium mündet in einen Ringkanal, der eine Strömungsverbindung zur Injektionskammer aufweist.

Aus der europäischen Offenlegungsschrift EP 2 883 618 A1 ist eine Injektionsdüse für eine Sprühvorrichtung zum Ansaugen eines flüssigen Saugmediums mittels eines unter Überdruck stehenden flüssigen Treibmediums und zum Versprühen eines Gemisches aus dem Saugmedium und dem Treibmedium bekannt. Die Injektionsdüse weist ein Düsengehäuse mit einer in dem Düsengehäuse angeordneten Injektionskammer und eine in die Injektionskammer mündende Treibdüse zum Erzeugen eines in die Injektionskammer eintretenden Treibmediumstrahls auf. Es ist eine Flüssigkeitsansaugöffnung für das flüssige Saugmedium vorgesehen. Die Flüssigkeitsansaugöffnung mündet in die Injektionskammer. Die Injektionskammer weist einen ersten kegelförmigen Abschnitt, der sich in Strömungsrichtung erweitert, und einen zweiten kegelförmigen Abschnitt auf, der sich an den ersten kegelförmigen Abschnitt anschließt und der sich in Strömungsrichtung erweitert, wobei der zweite kegelförmige Abschnitt einen größeren Kegelwinkel als der erste kegelförmige Abschnitt aufweist.

Aus der US-Patentschrift US 4,505,431 ist eine Injektionsdüse bekannt, bei der eine Treibdüse in eine Injektionskammer mündet. Die Flüssigkeitsansaugöffnung mündet in einen Ringkanal, der eine Strömungsverbindung zur Injektionskammer aufweist.

Aus der deutschen Offenlegungsschrift DE 10 2011 085 899 A1 ist eine Injektorpumpe zum Ansaugen eines flüssigen Saugmediums bekannt. Eine Flüssigkeitsansaugöffnung mündet in einen Ringkanal, der eine Strömungsverbindung zur Injektionskammer aufweist.

Aus der deutschen Offenlegungsschrift DE 10 2009 046 992 A1 ist ein Abgasturbolader bekannt, wobei in einem Bypass des Turboladers eine Strahlpumpe zur Erzeugung von Unterdruck in einer Unterdruckleitung vorgesehen ist. Die Strahlpumpe weist eine Treibdüse und einen die Treibdüse umgebenden Ringkanal auf, wobei der Ringkanal eine Strömungsverbindung zur Injektionskammer aufweist.

Aus der französischen Offenlegungsschrift FR 2 330 462 ist eine Injektionsdüse bekannt, bei der eine Flüssigkeitsansaugöffnung in einen Ringkanal mündet, wobei der Ringkanal eine Strömungsverbindung zu einer Injektionskammer aufweist.

Aus der internationalen Offenlegungsschrift WO 2020/043499 A1 ist eine Strahlpumpe zum Ansaugen von flüssigen Medien bekannt. Eine Flüssigkeitsansaugöffnung mündet in einen Ringkanal, der eine Treibdüse umgibt und der eine Strömungsverbindung zu einer Injektionskammer aufweist.

Aus der deutschen Offenlegungsschrift DE 43 38 585 A1 ist eine Injektordüse bekannt. Eine Treibdüse erzeugt einen in eine Injektionskammer eintretenden Treibmediumstrahl. Stromabwärts der Treibdüse mündet eine Flüssigkeitsansaugöffnung in die Injektionskammer. Die Injektionskammer verjüngt sich ausgehend von der Mündung der Flüssigkeitsansaugöffnung zunächst, um sich dann wieder kegelförmig zu erweitern.

Mit der Erfindung sollen eine Injektionsdüse und eine Sprühvorrichtung verbessert werden.

Erfindungsgemäß ist hierzu eine Injektionsdüse mit den Merkmalen von Anspruch 1 und eine Sprühvorrichtung mit den Merkmalen von Anspruch 17 vorgesehen. Vorteilhafte Weiterbildungen der Erfindung sind in den Unteransprüchen angegeben.

Die erfindungsgemäße Injektionsdüse für eine Sprühvorrichtung ist zum Ansaugen eines flüssigen Saugmediums mittels eines unter Überdruck stehenden flüssigen Treibmediums und zum Versprühen eines Gemisches aus dem Saugmedium und dem Treibmedium vorgesehen. Die Injektionsdüse weist ein Düsengehäuse, eine in dem Düsengehäuse angeordnete Injektionskammer, eine in die Injektionskammer mündende Treibdüse zum Erzeugen eines in die Injektionskammer eintretenden Treibmediumstrahls und eine Flüssigkeitsansaugöffnung für das flüssige Saugmedium auf. Die Flüssigkeitsansaugöffnung mündet in einen Ringkanal, der eine Strömungsverbindung zur Injektionskammer aufweist.

Injektionsdüsen sind prinzipiell bekannt und arbeiten nach dem sogenannten Venturi-Prinzip. Ein Flüssigkeitsstrahl tritt in eine Injektionskammer ein, erzeugt in der Injektionskammer einen Unterdruck und reißt dann Gas oder Luft mit sich. Nach diesem Prinzip funktioniert die sogenannte Wasserstrahlpumpe.

Auf dem Gebiet des Pflanzenschutzes sind konventionelle Injektionsdüsen problematisch, da sich das Mischungsverhältnis zwischen angesaugter Flüssigkeit und Trägerflüssigkeit mit dem Druck bzw. der Menge der Trägerflüssigkeit stark ändert. Eine solche Änderung des Mischungsverhältnisses, auch nur bei unbeabsichtigten Druckschwankungen der Trägerflüssigkeit, ist aber in der Landtechnik äußert problematisch. Die erfindungsgemäße Injektionsdüse kann auch bei sich veränderndem Druck des zugeführten Treibmediums ein im Wesentlichen konstantes Mischungsverhältnis zwischen dem Treibmedium und dem Saugmedium sicherstellen.

Indem das flüssige Saugmedium zunächst in einen Ringkanal eintritt, der eine Strömungsverbindung zur Injektionskammer aufweist, kann eine gleichmäßige Verteilung des Saugmediums zunächst im Ringkanal und dann auch beim Eintritt in die Injektionskammer sichergestellt werden. Der Ringkanal kann die Treibdüse umgeben. Die Strömungsverbindung vom Ringkanal zur Injektionskammer kann mittels mehrerer, auf einem gedachten konzentrischen Kreis angeordneter Durchgangsbohrungen oder auch in sonstiger geeigneter Weise ausgebildet sein. Vorteilhaft ist, wenn das Saugmedium so in die Injektionskammer eintritt, dass es den aus der Treibdüse austretenden Treibmediumstrahl gleichmäßig umgibt.

In Weiterbildung der Erfindung ist der Ringkanal zur Injektionskammer hin einseitig offen, so dass die Strömungsverbindung zur Injektionskammer mittels eines Ringspalts gebildet ist.

Auf diese Weise kann das Saugmedium in Form eines Ringstrahls in die Injektionskammer eintreten, so dass in der Injektionskammer eine gleichmäßige Vermischung zwischen dem Treibmedium und dem Saugmedium sichergestellt werden kann. Durch den in die Injektionskammer mündenden Treibmediumstrahl wird ein Unterdruck erzeugt, der in einem den Treibmediumstrahl umgebenden Bereich wirkt. Wenn das Saugmedium über einen Ringspalt in die Injektionskammer eintritt, wird über den Umfang der Injektionskammer gesehen das Saugmedium gleichmäßig angesaugt.

In Weiterbildung der Erfindung mündet die Flüssigkeitsansaugöffnung stromaufwärts der Austrittsöffnung der Treibdüse in den Ringkanal.

Dadurch kann sich das Saugmedium in dem Ringkanal zunächst gleichmäßig über den Umfang des Ringkanals verteilen, so dass das Saugmedium dann auch über die Strömungsverbindung zur Injektionskammer gleichmäßig um den Umfang des Treibmediumstrahls verteilt in die Injektionskammer eintritt.

In Weiterbildung der Erfindung mündet die Strömungsverbindung von dem Ringkanal zur Injektionskammer auf Höhe der Austrittsöffnung der Treibdüse in die Injektionskammer.

Unmittelbar nach dem Austritt des Treibmediumstrahls aus der Austrittsöffnung der Treibdüse in die Injektionskammer herrscht ein vergleichsweise großer Unterdruck. Indem die Strömungsverbindung von dem Ringkanal zur Injektionskammer auf Höhe der Austrittsöffnung der Treibdüse in die Injektionskammer mündet, kann eine gute, gleichmäßige Saugwirkung erzielt werden.

In Weiterbildung der Erfindung ist der Ringkanal wenigstens einseitig durch ein Treibdüsengehäuse der Treibdüse begrenzt.

Das Saugmedium strömt in dem Ringkanal dadurch um ein Treibdüsengehäuse herum und tritt dann, das Treibdüsengehäuse radial umgebend, als ringförmiger Strahl in die Injektionskammer ein. Dadurch lässt sich eine sehr gleichmäßige Volumenverteilung des Saugmediums um den Treibmediumstrahl erzielen und ein konstruktiv vergleichsweise einfacher Aufbau der Injektionsdüse kann sichergestellt werden, da das Treibdüsengehäuse gleichzeitig als einseitige Begrenzung des Ringkanals dient.

Gemäß der Erfindung ist in einem Ansaugkanal stromaufwärts der Flüssigkeitsansaugöffnung wenigstens eine Blende vorgesehen.

Mittels einer solchen Blende oder eines solchen Restriktors oder auch mehrerer hintereinander angeordneter Blenden oder Restriktoren kann eine Menge des eintretenden Saugmediums kontrolliert werden und es kann ein auch bei Druckschwankungen des Treibmediums konstantes Verhältnis zwischen der Menge des Treibmediums und der Menge des Saugmediums sichergestellt werden. Beispielsweise können zwei in Strömungsrichtung hintereinander angeordnete Blenden im Ansaugkanal vorgesehen sein. Die Blendenöffnungen der Blenden oder Restriktoren müssen dabei nicht unbedingt fluchtend zueinander angeordnet sein, sondern können auch zueinander versetzt sein.

Gemäß der Erfindung ist das Düsengehäuse mit einem Blendeneinsatz versehen, der einen Abschnitt des Ansaugkanals zum Ansaugen des flüssigen Saugmediums und die Blende aufweist und der lösbar an dem Düsengehäuse angeordnet ist.

Durch Vorsehen eines lösbar am Düsengehäuse angeordneten Blendeneinsatzes kann die erfindungsgemäße Injektionsdüse modular aufgebaut werden. Je nachdem, welches Verhältnis zwischen dem Treibmedium und dem Saugmedium gewünscht ist, kann die Durchlassöffnung der Blende verändert werden, indem ein Blendeneinsatz mit einer anderen Blende eingesetzt wird. Soll ein Gemisch aus Pflanzenschutzmittel und Wasser hergestellt werden, kann durch Austauschen des Blendeneinsatzes daher die Konzentration des Pflanzenschutzmittels im Wasser verändert werden. Je nach Anforderung an das Mischverhältnis zwischen Pflanzenschutzmittel und Wasser, allgemein zwischen Saugmedium und Treibmedium, kann die Restriktorbohrung, mit anderen Worten die Blendenöffnung, einen Durchmesser zwischen beispielsweise 0,1 mm bis 1,5 mm aufweisen.

Gemäß der Erfindung ist der Blendeneinsatz mittels einer Schiebeführung mit dem Düsengehäuse verbunden. Auf diese Weise kann der Blendeneinsatz in sehr einfacher Weise mit dem Düsengehäuse verbunden werden. Beispielsweise weist der Blendeneinsatz einen Stutzen auf, der in eine passende Bohrung des Düsengehäuses eingeschoben werden kann. Der Stutzen kann mit einem umlaufenden Dichtungsring versehen sein, um durch einfaches Einschieben des Blendeneinsatzes den Ansaugkanal vollständig auszubilden und gegen die Umgebung abzudichten. Selbstverständlich ist es auch möglich, dass das Düsengehäuse einen Stutzen und der Blendeneinsatz einen Aufnahmebereich aufweist. Der Blendeneinsatz kann mittels der Schiebeführung in das Düsengehäuse eingeschoben werden und verrastet in seiner Endposition automatisch, beispielsweise durch Einrasten von Dichtungsringen in passende Nuten oder Aufnahmen am Düsengehäuse. Zum Lösen des Blendeneinsatzes kann zwischen dem Düsengehäuse und dem Blendeneinsatz beispielsweise eine kleine Aussparung vorgesehen sein, in die die Klinge eines Schraubendrehers eingeführt werden kann. Durch einfaches Verdrehen des Schraubendrehers wird der Blendeneinsatz dann entgegen der Einschubrichtung ein Stück weit in der Ausschubrichtung entlang der Schiebeführung bewegt. Diese, durch die Drehung des Schraubendrehers verursachte Bewegung reicht dann aus, um die Verrastung zwischen dem Blendeneinsatz und dem Düsengehäuse zu lösen. Nachdem diese Verrastung gelöst ist, kann der Blendeneinsatz von Hand und ohne weitere Zuhilfenahme von Werkzeug einfach aus der Schiebeführung herausgezogen werden.

Gemäß der Erfindung ist der Blendeneinsatz lösbar an einem Injektorbauteil angeordnet, dass wenigstens die Treibdüse und die Injektionskammer aufweist.

Auf diese Weise kann der modulare Aufbau der erfindungsgemäßen Injektionsdüse weitergebildet werden. Für unterschiedliche Saugmedien können beispielsweise unterschiedliche Injektorbauteile verwendet werden. Vor allem kann das Injektorbauteil mit der Treibdüse, die verschleißen kann, in einfacher Weise ausgewechselt werden. Zweckmäßigerweise wird das Injektorbauteil mit dem daran befestigten Blendeneinsatz in ein Austrittsdüsenbauteil der Injektionsdüse eingesetzt. Das Injektorbauteil kann aus dem Austrittsdüsenbauteil entnommen werden und erst dann kann der Blendeneinsatz vom Injektorbauteil gelöst werden.

In Weiterbildung der Erfindung weist die Injektionskammer stromabwärts der Austrittsöffnung der Treibdüse einen ersten kegelförmigen Abschnitt auf, der sich in Strömungsrichtung erweitert, und weist einen zweiten kegelförmigen Abschnitt auf, der sich an den ersten kegelförmigen Abschnitt anschließt und der sich in Strömungsrichtung erweitert, wobei der zweite kegelförmige Abschnitt einen größeren Kegelwinkel als der erste kegelförmige Abschnitt aufweist.

Durch eine solche Gestaltung der Injektionskammer mit zwei aufeinanderfolgenden kegelförmigen Abschnitten lässt sich ein Mischungsverhältnis zwischen Treibmedium und Saugmedium auch bei Druckschwankungen des Treibmediums im Wesentlichen konstant halten.

In Weiterbildung der Erfindung liegt ein Kegelwinkel des ersten kegelförmigen Abschnitts im Bereich von 5° bis 15°, insbesondere zwischen 5° und 10°.

In Weiterbildung der Erfindung liegt ein Kegelwinkel des zweiten kegelförmigen Abschnitts im Bereich von 30° bis 40°.

In Weiterbildung der Erfindung weist der erste kegelförmige Abschnitt in Strömungsrichtung gesehen eine Länge auf, die im Bereich des Zweifachen bis Vierfachen, insbesondere dem Dreifachen, der Länge des zweiten kegelförmigen Abschnitts liegt.

In Weiterbildung der Erfindung mündet eine Austrittsöffnung der Treibdüse in einen sich in Strömungsrichtung kegelförmig verjüngenden Abschnitt der Injektionskammer.

Eine solche Ausgestaltung der Injektionskammer trägt zu einem gleichmäßigen Mischungsverhältnis zwischen Treibmedium und Saugmedium auch bei Druckschwankungen des Treibmediums bei.

In Weiterbildung der Erfindung ist stromaufwärts des ersten kegelförmigen Abschnitts ein zylindrischer Abschnitt der Injektionskammer angeordnet, wobei sich der erste kegelförmige Abschnitt an den zylindrischen Abschnitt anschließt.

Das Vorsehen eines solchen zylindrischen Abschnitts stromaufwärts der beiden kegelförmigen Abschnitte und insbesondere stromabwärts des sich kegelförmig verjüngenden Abschnitts trägt ebenfalls zu einem konstanten Mischungsverhältnis zwischen Treibmedium und Saugmedium auch bei Druckschwankungen des Treibmediums bei.

In Weiterbildung der Erfindung liegt ein Verhältnis zwischen dem Durchmesser des zylindrischen Abschnitts der Injektionskammer und einer Länge des sich in Strömungsrichtung kegelförmig verjüngenden Abschnitts der Injektionskammer zwischen der Austrittsöffnung der Treibdüse und dem Beginn des zylindrischen Abschnitts im Bereich von 0,5 bis 5, insbesondere zwischen 1 und 2, insbesondere bei 1,4.

In Weiterbildung der Erfindung liegt ein Verhältnis zwischen dem Durchmesser des zylindrischen Abschnitts der Injektionskammer und einem Durchmesser der Austrittsöffnung der Treibdüse im Bereich von 1 bis 3, insbesondere zwischen 1,5 und 1,7, insbesondere bei 1,6.

In Weiterbildung der Erfindung ist in einem Ansaugkanal stromaufwärts der Flüssigkeitsansaugöffnung eine Blende vorgesehen, wobei ein Verhältnis zwischen dem Durchmesser des zylindrischen Abschnitts der Injektionskammer und einem Durchmesser einer Durchgangsöffnung der Blende im Bereich von 1,5 bis 15, insbesondere zwischen 4 und 6, insbesondere bei 4,7, liegt.

In Weiterbildung der Erfindung liegt ein Verhältnis zwischen einer Fläche des zylindrischen Abschnitts der Injektionskammer und einer Fläche der Strömungsverbindung von dem Ringkanal zu der Injektionskammer im Bereich von 0,25 bis 2,5, insbesondere zwischen 0,5 und 1, insbesondere bei 0,76.

In Weiterbildung der Erfindung ist die Strömungsverbindung zwischen dem Ringkanal und der Injektionskammer in einem Abschnitt unmittelbar stromaufwärts der Mündung in die Injektionskammer zwischen zwei sich in Strömungsrichtung kegelförmig verjüngenden Wänden angeordnet.

Auf diese Weise lassen sich über den Umfang des Ringkanals und über den Umfang der Injektionskammer gesehen konstante Strömungsverhältnisse und Druckverhältnisse einstellen. Beispielsweise geht der Ringkanal mittels eines Ringspalts in die Injektionskammer über. Indem sich dieser Ringspalt zwischen dem Ringkanal und der Injektionskammer in Strömungsrichtung kegelförmig verjüngt, wird zu einem konstanten Mischungsverhältnis zwischen Treibmedium und Saugmedium auch bei Druckschwankungen des Treibmediums beigetragen.

Das der Erfindung zugrunde liegende Problem wird auch mittels einer Sprühvorrichtung zum Versprühen eines Gemisches aus einem flüssigen Saugmedium und einem flüssigen Treibmedium mit einer erfindungsgemäßen Injektionsdüse gelöst.

Weitere Merkmale und Vorteile der Erfindung ergeben sich aus den Ansprüchen und der folgenden Beschreibung bevorzugter Ausführungsformen der Erfindung im Zusammenhang mit den Zeichnungen. Einzelmerkmale der unterschiedlichen dargestellten oder beschriebenen Ausführungsformen lassen sich dabei in beliebiger Weise kombinieren. Dies gilt auch für die Kombination von Einzelmerkmalen ohne weitere Einzelmerkmale, mit denen sie im Zusammenhang dargestellt sind. In den Zeichnungen zeigen:
- Fig. 1: eine auseinandergezogene Darstellung einer erfindungsgemäßen Injektionsdüse,
- Fig. 2: eine Schnittansicht der erfindungsgemäßen Injektionsdüse,
- Fig. 3: eine vergrößerte Schnittansicht eines Injektorbauteils der erfindungsgemäßen Injektionsdüse,
- Fig. 4: eine Ansicht eines erfindungsgemäßen Injektorbauteils gemäß einer weiteren Ausführungsform,
- Fig. 5: einen Blendeneinsatz für das Injektorbauteil der Fig. 4,
- Fig. 6: eine Schnittansicht des Blendeneinsatzes der Fig. 5 und
- Fig. 7: das Injektorbauteil der Fig. 4 ohne den Blendeneinsatz.

Fig. 1 zeigt eine erfindungsgemäße Injektionsdüse 10 im auseinandergezogenen Zustand. Die Injektionsdüse 10 weist ein Injektorbauteil 12 und ein Austrittsdüsenbauteil 14 auf. Das Injektorbauteil 12 wird abschnittsweise in das Austrittsdüsenbauteil 14 gesteckt, vgl. Fig. 2, um einen betriebsfähigen Zustand der Injektordüse 12 zu erzielen. Die Injektionsdüse 12 wird dann in bekannter Weise in einen nicht dargestellten Düsenhalter einer Sprühvorrichtung eingesetzt, insbesondere einer landwirtschaftlichen Sprühvorrichtung.

Am Injektorbauteil 12 ist eine Blende 16 zu erkennen, die den Beginn eines Ansaugkanals in dem Injektorbauteil 12 markiert. Über die Blende 16 wird flüssiges Saugmedium aus einem Vorratstank angesaugt, mit einem flüssigen Treibmedium vermischt und ein Gemisch aus Saugmedium und Treibmedium wird an einem stromabwärts gelegenen Ende 18 einer Injektionskammer ausgegeben. Das Gemisch tritt dann in das Austrittsdüsenbauteil 14 ein, vgl. Fig. 2, und wird als Flachstrahl über eine Austrittsöffnung 20 einer Flachstrahldüse 22 ausgegeben. Anstelle der Flachstrahldüse 22 kann selbstverständlich eine im Wesentlichen beliebige Austrittsdüse an dem Austrittsdüsenbauteil 14 vorgesehen sein, beispielsweise eine Hohlkegeldüse oder Vollkegeldüse.

Fig. 2 zeigt eine Schnittansicht der Injektionsdüse 10 der Fig. 1 im zusammengebauten Zustand. Das Injektorbauteil 12 ist nun abschnittsweise in das Austrittsdüsenbauteil 14 eingesteckt worden. Am Ende 18 einer Injektionskammer 24 tritt ein Gemisch aus flüssigem Saugmedium und flüssigem Treibmedium in eine Austrittskammer 26 ein, an deren stromabwärts gelegenem Ende dann die Austrittsdüse 22 angeordnet ist.

Im Injektorbauteil ist ein Treibdüsengehäuse 28 angeordnet, über das flüssiges Treibmedium, üblicherweise unter Druck stehendes Wasser, in die Injektionskammer 24 in Form eines Treibmediumstrahls eingebracht wird. Der Treibmediumstrahl ist bei der dargestellten Ausführungsform als Vollstrahl ausgebildet und tritt in die Injektionskammer 24 über eine Austrittsöffnung 30 des Treibdüsengehäuses 28 ein. Die Austrittsöffnung 30 weist einen Durchmesser d_{TR} auf.

Das Treibdüsengehäuse 28 ist von einem Ringkanal 32 umgeben. Ein Ansaugkanal 34 mündet an einer Flüssigkeitsansaugöffnung 36 in den Ringkanal 32. Ein in Fig. 2 linkes Ende des Ansaugkanals 34 wird in der Darstellung der Fig. 2 durch die Blende 16 begrenzt. Die Blende 16 weist eine Durchgangsöffnung 38 mit einem Durchmesser d_{R} auf.

Der Ringkanal 32 wird einseitig durch das Treibdüsengehäuse 28 begrenzt und steht in Strömungsverbindung mit der Injektionskammer 24. Bei der dargestellten Ausführungsform ist die Strömungsverbindung zwischen Ringkanal 32 und Injektionskammer 24 in Form eines Ringspalts 40 ausgebildet. Der Ringspalt 40 ist dadurch realisiert, dass der Ringkanal 32 zur Injektionskammer 24 einseitig offen ist. Eine Fläche des Ringspalts 40 auf Höhe des stromabwärts gelegenen Endes der Austrittsöffnung 30 wird mit A_{S} bezeichnet. Im Rahmen der Erfindung kann die Strömungsverbindung zwischen Ringkanal 32 und Injektionskammer 24 auch anders gestaltet sein, beispielsweise mittels mehrere Kanäle.

Die Injektionskammer 24 weist in Strömungsrichtung gesehen vier Abschnitte auf.

Die Austrittsöffnung 30 der Treibdüse und der Ringspalt 40 münden in einen sich kegelförmig verjüngenden Abschnitt 42 der Injektionskammer, der allgemein kegelstumpfförmig ausgebildet ist. An den sich kegelförmig verjüngenden Abschnitt 42 schließt sich ein zylindrischer Abschnitt 44 an. An den zylindrischen Abschnitt 44 schließt sich ein erster, kegelförmig erweiternder Abschnitt 46 an, der einen ersten Kegelwinkel aufweist. An den ersten sich kegelförmig erweiternden Abschnitt 46 schließt sich ein zweiter kegelförmig erweiternder Abschnitt 48 an, der einen zweiten Kegelwinkel aufweist. Der zweite Kegelwinkel ist größer als der erste Kegelwinkel Der erste sich kegelförmig erweiternde Abschnitt 46 ist länger ausgebildet als der zweite sich kegelförmig erweiternde Abschnitt 48. Ein Kegelwinkel des ersten kegelförmigen Abschnitts liegt im Bereich zwischen 5° und 15° und insbesondere zwischen 5° und 10°. Ein Kegelwinkel des zweiten kegelförmigen Abschnitts 48 liegt im Bereich von 30° bis 40°. Der erste kegelförmige Abschnitt 46 weist in Strömungsrichtung gesehen eine Länge auf, die im Bereich des Zweifachen bis Vierfachen, insbesondere dem Dreifachen, der Länge des zweiten kegelförmigen Abschnitts 48 liegt. Die beiden aufeinanderfolgenden, sich kegelförmig erweiternden Abschnitte 46, 48 tragen zu einem konstanten Mischungsverhältnis zwischen dem flüssigen Treibmedium und dem flüssigen Saugmedium auch bei Druckschwankungen des Treibmediums bei.

Ein mittels der Treibdüse erzeugter und aus der Austrittsöffnung 30 des Treibdüsengehäuses 28 austretender Treibmediumstrahl tritt in den sich kegelförmig verjüngenden Abschnitt 42 der Injektionskammer 24 ein und erzeugt mittels des sogenannten Venturi-Effekts einen Unterdruck in der Injektionskammer 24. Infolgedessen wird das flüssige Saugmedium über die Durchgangsöffnung 38 der Blende 16 in den Ansaugkanal 34 gesaugt und tritt über die Flüssigkeitsansaugöffnung 36 in den Ringkanal 32 ein. Das Saugmedium verteilt sich im Ringkanal 32 und tritt dann, über den Umfang des Treibdüsengehäuses 28 gesehen gleichmäßig verteilt, durch den Ringspalt 40 in die Injektionskammer 24 ein. Anstelle des Ringspalts 40 können beispielsweise auch mehrere Durchgangskanäle zwischen dem Ringkanal 32 und der Injektionskammer 24 vorgesehen sein.

Der Treibmediumstrahl tritt zusammen mit dem angesaugten Saugmedium in den zylindrischen Abschnitt 44 und dann in die beiden sich kegelförmig erweiternden Abschnitte 46, 48 der Injektionskammer 24 ein. Bereits im sich kegelförmig verjüngenden Abschnitt 42 der Injektionskammer 24 beginnt der Treibmediumstrahl aufzureißen und es erfolgt eine Vermischung zwischen dem Treibmediumstrahl und dem angesaugten Saugmedium. Am stromabwärts gelegenen Ende 18 der Injektionskammer 24 tritt dadurch ein Gemisch aus Saugmedium und Treibmedium in die Austrittskammer 26 ein. In der Austrittskammer erfolgt eine weitere Vergleichmäßigung der Mischung zwischen dem Treibmedium und dem Saugmedium. Aus der Austrittsdüse 22 tritt dann bei der dargestellten Ausführungsform ein Flachstrahl aus einem Gemisch zwischen Treibmedium und Saugmedium aus. Wie ausgeführt wurde, kann durch die spezielle Gestaltung der Injektionsdüse 10 ein konstantes Mischungsverhältnis zwischen Treibmedium und Saugmedium auch bei Druckschwankungen des Treibmediums sichergestellt werden. Die erfindungsgemäße Injektionsdüse 10 ist dadurch in besonderer Weise für die Anwendung in der Landtechnik geeignet. Die Austrittsdüse 22 kann im Rahmen der Erfindung auch als Vollkegeldüse oder Hohlkegeldüse ausgebildet sein.

Fig. 3 zeigt eine vergrößerte Darstellung des Injektorbauteils 12 der Injektionsdüse 10 der Fig. 1 und 2.

Ein Durchmesser der Durchgangsöffnung der Blende 16 ist mit d_{R} bezeichnet. Ein Durchmesser der Austrittsöffnung 44 des Treibdüsengehäuses 28 ist mit d_{TR} bezeichnet. Eine Länge des sich kegelförmig verjüngenden Abschnitts 42 der Injektionskammer 24 ist in Strömungsrichtung gesehen mit h bezeichnet. Ein Durchmesser des zylindrischen Abschnitts 44 der Injektionskammer 24 ist mit d_{DH} bezeichnet und eine Querschnittsfläche des zylindrischen Abschnitts 44 ist mit A_{DH} bezeichnet.

Eine Fläche des Ringspalts 40 am stromabwärts gelegenen Ende der Strömungsverbindung zwischen dem Ringkanal 32 und der Injektionskammer 24 ist mit A_{S} bezeichnet. Ein Kegelwinkel des ersten sich kegelförmig erweiternden Abschnitts 46 der Injektionskammer 24 ist mit α1 bezeichnet und ein Kegelwinkel des zweiten sich kegelförmig erweiternden Abschnitts 48 der Injektionskammer 24 ist mit α2 bezeichnet. Eine Länge des zylindrischen Abschnitts 44 der Injektionskammer 24 ist mit L₀ bezeichnet. Eine Länge des ersten, sich kegelförmig erweiternden Abschnitts 46 ist mit L₁ und eine Länge des zweiten, sich kegelförmig erweiternden Abschnitts 48 ist mit L₂ bezeichnet.

L₀ ist deutlich kleiner als h und beträgt bei der dargestellten Ausführungsform nur etwa ein Drittel von h. L₁ und L₂ sind wesentlich größer als L₀. L₁ ist größer als L₂ und L₁ ist etwa doppelt so groß bis viermal so groß wie L₂. α1 liegt im Bereich von 5° bis 15°, insbesondere zwischen 5° und 10°. α2 liegt im Bereich von 30° bis 40°.

Ein Verhältnis d_{DH}/h zwischen dem Durchmesser d_{DH} des zylindrischen Abschnitts 44 der Injektionskammer 24 und der Länge h des sich in Strömungsrichtung kegelförmig verjüngenden Abschnitts 42 der Injektionskammer 24 zwischen der Austrittsöffnung 30 und dem Beginn des zylindrischen Abschnitts 44 liegt im Bereich von 0,5 bis 5, insbesondere zwischen 1 und 2, insbesondere bei 1,4.

Ein Verhältnis d_{DH}/d_{TR} zwischen dem Durchmesser d_{DH} des zylindrischen Abschnitts 44 der Injektionskammer und einem Durchmesser d_{TR} der Austrittsöffnung 30 der Treibdüse liegt im Bereich von 1 bis 3, insbesondere zwischen 1,5 und 1,7, insbesondere bei 1,6.

Ein Verhältnis d_{DH}/d_{R} zwischen dem Durchmesser d_{DH} des zylindrischen Abschnitts 44 der Injektionskammer 24 und einem Durchmesser d_{R} einer Durchgangsöffnung der Blende 16 liegt im Bereich von 1,5 bis 15, insbesondere zwischen 4 und 6, insbesondere bei 4,7.

Ein Verhältnis A_{DH}/A_{S} zwischen einer Fläche A_{DH} des zylindrischen Abschnitts 44 der Injektionskammer 24 und einer Fläche A_{S} der Strömungsverbindung von dem Ringkanal 32 zu der Injektionskammer 24, speziell einer Fläche A_{S} des Ringspalts 40, liegt im Bereich von 0,25 bis 2,5, insbesondere zwischen 0,5 und 1, insbesondere bei 0,76.

Die vorstehend erläuterten Verhältnisse und auch die vorstehend erläuterten Längen und Durchmesser sowie Winkel tragen zu einem konstanten Mischungsverhältnis zwischen Saugmedium und Treibmedium bei, auch wenn Druckschwankungen des Treibmediums auftreten. Die erfindungsgemäße Injektionsdüse ist dadurch in besonderer Weise für die Anwendung in der Landtechnik geeignet.

Fig. 4 zeigt ein Injektorbauteil 112 gemäß einer weiteren Ausführungsform der Erfindung. Das Injektorbauteil 112 ist sehr ähnlich zum Injektorbauteil 12 der Fig. 1 bis 3 aufgebaut, so dass identische Elemente entweder nicht erläutert oder mit den gleichen Bezugszeichen versehen werden. Das Injektorbauteil 112 kann anstelle des Injektorbauteils 12 der Fig. 1 bis 3 in das in den Fig. 1 bis 3 dargestellte Austrittsdüsenbauteil 14 eingesetzt werden.

Das Injektorbauteil 112 weist einen modularen Blendeneinsatz 114 auf. Der Blendeneinsatz 114 weist die Blende 16 und einen Abschnitt des Ansaugkanals auf. Der Ansaugkanal wird dann in dem Injektorbauteil 112 fortgesetzt.

Fig. 5 zeigt den Blendeneinsatz 114 von schräg unten und Fig. 6 den Blendeneinsatz 114 in einer Schnittansicht. Anhand der Fig. 6 ist zu erkennen, dass der Blendeneinsatz 114 einen Abschnitt 34A des Ansaugkanals definiert. Der übrige Abschnitt 34B des Ansaugkanals, der dann zu dem Ringkanal um die Treibdüse führt, vgl. Fig. 2, ist hingegen in dem Injektorbauteil 112 ausgebildet.

Der Blendeneinsatz 114 weist an seinem stromaufwärts gelegenen Ende des Ansaugkanals 34A die Blende 16 auf, die die Restriktorbohrung 38 definiert. Je nach Strömungswiderstand der Restriktorbohrung 38, also abhängig vom Durchmesser der Restriktorbohrung 38 und abhängig von der Länge der Restriktorbohrung 38, ändert sich der Strömungswiderstand der Restriktorbohrung 38 und somit kann ein Verhältnis zwischen der Menge des angesaugten Saugmediums und der Menge des Treibmediums eingestellt werden.

In Fig. 5 ist zu erkennen, dass der Abschnitt 34A des Ansaugkanals an seinem stromabwärts gelegenen Ende mittels eines Stutzens 116 gebildet ist, der über eine Anschlagfläche 118 des Blendeneinsatzes 114 hinausragt. Der Stutzen 116 ist dafür vorgesehen, vgl. Fig. 7, in eine passende Ausnehmung 120 im Injektorbauteil 112 eingeschoben zu werden. Durch einfaches Einschieben des Blendeneinsatzes 114 in die Schiebeführung des Injektorbauteils 112, wobei am Ende der Schiebebewegung der Zapfen 116 in die Ausnehmung 120 eindringt, wird zum einen der Abschnitt 34A dicht mit dem Abschnitt 34B des Ansaugkanals verbunden. Dies wird dadurch erreicht, dass der Stutzen 116 mit einem umlaufenden Vorsprung 122 versehen ist, der in eine passende umlaufende Nut 124 in der Ausnehmung 120 einrasten kann. Beispielsweise ist der umlaufende Vorsprung 122 mittels eines Dichtrings gebildet, so dass nach dem Einrasten des Vorsprungs 122 in die Nut 124 die beiden Abschnitte 34A, 34B des Ansaugkanals dicht miteinander verbunden sind. An die Dichtheit dieser Verbindung werden dabei nur geringe Anforderungen gestellt, da der Ansaugkanal 34 und somit auch die Verbindung der Abschnitte 34A, 34B im Betrieb der Injektionsdüse unter Unterdruck steht.

Der Vorsprung 122, der im montierten Zustand des Blendeneinsatzes 114 in die Nut 124 eingerastet ist, sorgt auch für eine mechanische Sicherung des Blendeneinsatzes 114 an dem Injektorbauteil 112.

Die Schiebeführung ist am Injektorbauteil 112 mittels zweier leistenförmiger Vorsprünge 126 ausgebildet, die in eine Ausnehmung am Injektorbauteil 112 hineinragen, die sich bis zum Rand des Injektorbauteils erstreckt. Dadurch ist zwischen den leistenförmigen Vorsprüngen 126 und einem Grund 128 der Ausnehmung an beiden Seiten jeweils ein Hinterschnitt gebildet.

Der Blendeneinsatz 114 weist zu beiden Seiten ebenfalls leistenförmige Vorsprünge 130 auf, die auf die Länge, Höhe und Breite des Hinterschnitts in der Ausnehmung abgestimmt sind. Durch einfaches Einschieben der leistenförmigen Vorsprünge 130 in die Hinterschnitte am Injektorbauteil 112 wird der Blendeneinsatz dadurch am Injektorbauteil 112 geführt. Der Blendeneinsatz 114 kann entlang der Schiebeführung in das Injektorbauteil 112 eingeschoben werden, bis die Stirnfläche 118 des Blendeneinsatzes 114 an der stirnseitigen Begrenzung 132 der Ausnehmung im Injektorbauteil 112 anschlägt. Dieser Zustand ist in Fig. 4 dargestellt. Sobald der Blendeneinsatz 114 seine in Fig. 4 dargestellte Endposition erreicht hat, ist auch der Vorsprung 122 am Stutzen 116 des Blendeneinsatzes 114 in die Nut 124 in der Ausnehmung 120 des Injektorbauteils 112 eingerastet.

Um den Blendeneinsatz 114 wechseln zu können, also aus der in Fig. 4 dargestellten Position entfernen zu können, wird der Rand einer Münze oder die Klinge eines Schraubendrehers in eine rechteckförmige Ausnehmung 134 an der Oberseite des Injektorbauteils 112 eingeführt. Eine Begrenzung dieser Ausnehmung 134 bildet die Stirnfläche 118 des Blendeneinsatzes 114. Durch Verdrehen der Münze oder der Klinge des Schraubendrehers kann dadurch der Blendeneinsatz 114 ein Stück weit entlang der Schiebeführung in radialer Richtung vom Injektorbauteil 112 wegbewegt werden. Diese Bewegung muss nur so weit erfolgen, bis der umlaufende Vorsprung 122 am Stutzen 116 des Blendeneinsatzes 114 aus der Nut 124 der Ausnehmung 120 im Injektorbauteil 112 herausbewegt worden ist. Die Rastverbindung zwischen Blendeneinsatz 114 und Injektorbauteil 112 ist dadurch gelöst. Der Blendeneinsatz 114 kann dann leicht von Hand entlang der Schiebeführung vom Injektorbauteil 112 entfernt werden. Der Blendeneinsatz 114 kann dann beispielsweise gegen einen anderen Blendeneinsatz ausgewechselt werden, der sich von dem Blendeneinsatz 114 lediglich durch eine andere Abmessung der Restriktorbohrung 38 der Blende 16 unterscheidet. Auf diese Weise kann die erfindungsgemäße Injektionsdüse in einfacher Weise so angepasst werden, dass unterschiedliche Verhältnisse der Menge an Saugmedium und der Menge an Treibmedium eingestellt werden können.

## Patentansprüche

1. Injektionsdüse (10) für eine Sprühvorrichtung zum Ansaugen eines flüssigen Saugmediums mittels eines unter Überdruck stehenden flüssigen Treibmediums und zum Versprühen eines Gemisches aus dem Saugmedium und dem Treibmedium, mit einem Düsengehäuse, mit einer in dem Düsengehäuse angeordneten Injektionskammer (24), einer in die Injektionskammer (24) mündenden Treibdüse (28) zum Erzeugen eines in die Injektionskammer (24) eintretenden Treibmediumstrahls, einer Flüssigkeitsansaugöffnung (36) für das flüssige Saugmedium, wobei die Flüssigkeitsansaugöffnung (36) in einen Ringkanal (32) mündet, der eine Strömungsverbindung zur Injektionskammer (24) aufweist, **dadurch gekennzeichnet, dass** in einem Ansaugkanal (34) stromaufwärts der Flüssigkeitsansaugöffnung (36) wenigstens eine Blende (16) vorgesehen ist, dass das Düsengehäuse mit einem Blendeneinsatz (114) versehen ist, der einen Abschnitt (34A) des Ansaugkanals (34) zum Ansaugen des flüssigen Saugmediums und die Blende (16) aufweist und der lösbar an dem Düsengehäuse angeordnet ist, dass der Blendeneinsatz (114) mittels einer Schiebeführung mit dem Düsengehäuse verbunden ist und dass der Blendeneinsatz (114) lösbar an einem Injektorbauteil (112) angeordnet ist, das wenigstens die Treibdüse (28) und die Injektionskammer (24) aufweist.

2. Injektionsdüse nach Anspruch 1, **dadurch gekennzeichnet, dass** der Ringkanal zur Injektionskammer hin einseitig offen ist, so dass die Strömungsverbindung zur Injektionskammer mittels eines Ringspalts gebildet ist.

3. Injektionsdüse nach Anspruch 1 oder 2, **dadurch gekennzeichnet, dass** die Flüssigkeitsansaugöffnung stromaufwärts der Austrittsöffnung der Treibdüse in den Ringkanal mündet.

4. Injektionsdüse nach wenigstens einem der vorstehenden Ansprüche, **dadurch gekennzeichnet, dass** die Strömungsverbindung von dem Ringkanal zur Injektionskammer auf Höhe der Austrittsöffnung der Treibdüse in die Injektionskammer mündet.

5. Injektionsdüse nach einem der vorstehenden Ansprüche, **dadurch gekennzeichnet, dass** der Ringkanal wenigstens einseitig durch ein Treibdüsengehäuse der Treibdüse begrenzt ist.

6. Injektionsdüse nach wenigsten einem der vorstehenden Ansprüche, **dadurch gekennzeichnet, dass** die Injektionskammer stromabwärts der Austrittsöffnung der Treibdüse einen ersten, kegelförmigen Abschnitt, der sich in Strömungsrichtung erweitert, und einen zweiten kegelförmigen Abschnitt aufweist, der sich an den ersten kegelförmigen Abschnitt anschließt und der sich in Strömungsrichtung erweitert, wobei der zweite kegelförmige Abschnitt einen größeren Kegelwinkel als der erste kegelförmige Abschnitt aufweist.

7. Injektionsdüse nach Anspruch 6, **dadurch gekennzeichnet, dass** ein Kegelwinkel des ersten kegelförmigen Abschnitts im Bereich von 5 Grad bis 15 Grad, insbesondere zwischen 5 Grad und 10 Grad, liegt.

8. Injektionsdüse nach Anspruch 6 oder 7, **dadurch gekennzeichnet, dass** ein Kegelwinkel des zweiten kegelförmigen Abschnitts im Bereich von 30 Grad bis 40 Grad liegt.

9. Injektionsdüse nach Anspruch 6, 7 oder 8, **dadurch gekennzeichnet, dass** der erste kegelförmige Abschnitt in Strömungsrichtung gesehen eine Länge aufweist, die im Bereich des zweifachen bis vierfachen, insbesondere dem dreifachen, der Länge des zweiten kegelförmigen Abschnitts liegt.

10. Injektionsdüse nach wenigstens einem der vorstehenden Ansprüche, **dadurch gekennzeichnet, dass** eine Austrittsöffnung der Treibdüse in einen sich in Strömungsrichtung kegelförmig verjüngenden Abschnitt der Injektionskammer mündet.

11. Injektionsdüse nach wenigstens einem der vorstehenden Ansprüche, **dadurch gekennzeichnet, dass** stromaufwärts des ersten kegelförmigen Abschnitts ein zylindrischer Abschnitt der Injektionskammer angeordnet ist, wobei sich der erste kegelförmige Abschnitt an den zylindrischen Abschnitt anschließt.

12. Injektionsdüse nach Anspruch 10 und 11, **dadurch gekennzeichnet, dass** ein Verhältnis (d_{DH}/h) zwischen dem Durchmesser (d_{DH}) des zylindrischen Abschnitts der Injektionskammer und einer Länge (h) des sich in Strömungsrichtung kegelförmig verjüngendem Abschnitts der Injektionskammer zwischen der Austrittsöffnung der Treibdüse und dem Beginn des zylindrischen Abschnitts im Bereich von 0,5 bis 5 liegt, insbesondere zwischen 1 und 2, insbesondere bei 1,4, liegt.

13. Injektionsdüse nach Anspruch 11 oder 12, **dadurch gekennzeichnet, dass** ein Verhältnis (d_{DH}/d_{TR}) zwischen dem Durchmesser (d_{DH}) des zylindrischen Abschnitts der Injektionskammer und einem Durchmesser (d_{TR}) der Austrittsöffnung der Treibdüse im Bereich von 1 bis 3, insbesondere zwischen 1,5 und 1,7, insbesondere bis 1,6, liegt.

14. Injektionsdüse nach Anspruch 11, 12 oder 13, **dadurch gekennzeichnet, dass** in einem Ansaugkanal stromaufwärts der Flüssigkeitsausgangsöffnung eine Blende voresehen ist, wobei ein Verhältnis (d_{DH}/d_{TR}) zwischen dem Durchmesser (d_{DH}) des zylindrischen Abschnitts der Injektionskammer und einem Durchmesser (d_{TR}) einer Durchgangsöffnung der Blende im Bereich von 1,5 bis 15, insbesondere zwischen 4 und 6, insbesondere bei 4,7, liegt.

15. Injektionsdüse nach einem der Ansprüche 11 bis 14, **dadurch gekennzeichnet, dass** ein Verhältnis(A_{DH}/A_{S}) zwischen einer Fläche (A_{DH}) des zylindrischen Abschnitts der Injektionskammer und einer Fläche (As) der Strömungsverbindung von dem Ringkanal zu der Injektionskammer im Bereich von 0,25 bis 2,5, insbesondere zwischen 0,5 und 1, insbesondere bei 0,76, liegt.

16. Injektionsdüse nach wenigstens einem der vorstehenden Ansprüche, **dadurch gekennzeichnet, dass** die Strömungsverbindung zwischen dem Ringkanal und der Injektionskammer in einem Abschnitt unmittelbar stromaufwärts der Mündung in die Injektionskammer zwischen zwei sich in Strömungsrichtung kegelförmig verjüngenden Wänden angeordnet ist.

17. Sprühvorrichtung zum Versprühen eines Gemischs aus einem flüssigen Saugmedium und einem flüssigen Treibmedium, **gekennzeichnet durch** wenigstens eine Injektionsdüse nach einem der vorstehenden Ansprüche.

## Claims

1. Injection nozzle (10) for a spray device for drawing in a fluid suction medium by means of a fluid propellant which is under excess pressure and for spraying an admixture of the suction medium and the propellant, having a nozzle housing, having an injection chamber (24) which is arranged in the nozzle housing, having a jet nozzle (28) which opens in the injection chamber (24) for producing a propellant jet which is introduced into the injection chamber (24), and having a fluid suction opening (36) for the fluid suction medium, wherein the fluid suction opening (36) opens in an annular channel (32) which has a flow connection to the injection chamber (24), **characterized in that** at least one pin diaphragm (16) is provided in a suction channel (34) upstream of the fluid suction opening (36), **in that** the nozzle housing is provided with a pin diaphragm insert (114) which has a portion (34A) of the suction channel (34) for drawing in the fluid suction medium (16) and the pin diaphragm (16) and which is releasably arranged on the nozzle housing, **in that** the pin diaphragm insert (114) is connected to the nozzle housing by means of a sliding guide, **in that** the pin diaphragm insert (114) is releasably arranged on an injector component (112) which has at least the jet nozzle (28) and the injection chamber (24).

2. Injection nozzle according to Claim 1, **characterized in that** the annular channel is open at one side towards the injection chamber so that the flow connection to the injection chamber is formed by means of an annular gap.

3. Injection nozzle according to Claim 1 or 2, **characterized in that** the fluid suction opening opens in the annular channel upstream of the outlet opening of the jet nozzle.

4. Injection nozzle according to at least one of the preceding claims, **characterized in that** the flow connection from the annular channel to the injection chamber opens in the injection chamber at the height of the outlet opening of the jet nozzle.

5. Injection nozzle according to any one of the preceding claims, **characterized in that** the annular channel is delimited at least at one side by a jet nozzle housing of the jet nozzle.

6. Injection nozzle according to at least one of the preceding claims, **characterized in that** the injection chamber downstream of the outlet opening of the jet nozzle has a first conical portion which expands in the flow direction and has a second conical portion which adjoins the first conical portion and which expands in the flow direction, wherein the second conical portion has a larger cone angle than the first conical portion.

7. Injection nozzle according to Claim 6, **characterized in that** a cone angle of the first conical portion is in the range from 5° to 15°, in particular between 5° and 10°.

8. Injection nozzle according to Claim 6 or 7, **characterized in that** a cone angle of the second conical portion is in the range from 30° to 40°.

9. Injection nozzle according to Claim 6, 7 or 8, **characterized in that** the first conical portion has when viewed in the flow direction a length which is in the range from two to four times, in particular three times, the length of the second conical portion.

10. Injection nozzle according to at least one of the preceding claims, **characterized in that** an outlet opening of the jet nozzle opens in a portion of the injection chamber which tapers in a conical manner in the flow direction.

11. Injection nozzle according to at least one of the preceding claims, **characterized in that** a cylindrical portion of the injection chamber is arranged upstream of the first conical portion, wherein the first conical portion adjoins the cylindrical portion.

12. Injection nozzle according to Claim 10 and 11, **characterized in that** a ratio (d_{DH}/h) between the diameter (d_{DH}) of the cylindrical portion of the injection chamber and a length (h) of the portion of the injection chamber which tapers in a conical manner in a flow direction between the outlet opening of the jet nozzle and the beginning of the cylindrical portion is in the range from 0.5 to 5, in particular between 1 and 2, in particular 1.4.

13. Injection nozzle according to Claim 11 or 12, **characterized in that** a ratio (d_{DH}/d_{TR}) between the diameter (d_{DH}) of the cylindrical portion of the injection chamber and a diameter (d_{TR}) of the outlet opening of the jet nozzle is in the range from 1 to 3, in particular between 1.5 and 1.7, in particular 1.6.

14. Injection nozzle according to Claim 11, 12 or 13, **characterized in that** a pin diaphragm is provided in a suction channel upstream of the fluid suction opening, wherein a ratio (d_{DH}/d_{TR}) between the diameter (d_{DH}) of the cylindrical portion of the injection chamber and a diameter (d_{TR}) of a through-opening of the pin diaphragm is in the range from 1.5 to 15, in particular between 4 and 6, in particular 4.7.

15. Injection nozzle according to any one of Claims 11 to 14, **characterized in that** a ratio (A_{DH/}A_{S}) between a surface-area (A_{DH}) of the cylindrical portion of the injection chamber and a surface-area (A_{S}) of the flow connection from the annular channel to the injection chamber is in the range from 0.25 to 2.5, in particular between 0.5 and 1, in particular 0.76.

16. Injection nozzle according to at least one of the preceding claims, **characterized in that** the flow connection between the annular channel and the injection chamber is arranged in a portion directly upstream of the opening in the injection chamber between two walls which taper in a conical manner in the flow direction.

17. Spray device for spraying an admixture of a fluid suction medium and a fluid propellant, **characterized by** at least one injection nozzle according to any one of the preceding claims.

## Revendications

1. Buse d'injection (10) pour un dispositif de pulvérisation pour aspirer un milieu d'aspiration liquide au moyen d'un milieu de propulsion liquide sous surpression et pour pulvériser un mélange du milieu d'aspiration et du milieu de propulsion, avec un boîtier de buse, avec une chambre d'injection (24) agencée dans le boîtier de buse, une buse de propulsion (28) débouchant dans la chambre d'injection (24) pour produire un jet de milieu de propulsion entrant dans la chambre d'injection (24), une ouverture d'aspiration de liquide (36) pour le milieu d'aspiration liquide, l'ouverture d'aspiration de liquide (36) débouchant dans un canal annulaire (32) qui présente une liaison d'écoulement avec la chambre d'injection (24), **caractérisé en ce qu'**au moins un diaphragme (16) est prévu dans un canal d'aspiration (34) en amont de l'ouverture d'aspiration de liquide (36), **en ce que** le boîtier de buse est pourvu d'un insert de diaphragme (114) qui présente une section (34A) du canal d'aspiration (34) pour l'aspiration du milieu d'aspiration liquide et le diaphragme (16) et qui est agencé de manière amovible sur le boîtier de buse, **en ce que** l'insert de diaphragme (114) est relié au boîtier de buse au moyen d'un guidage coulissant et **en ce que** l'insert de diaphragme (114) est agencé de manière amovible sur un composant d'injecteur (112) qui présente au moins la buse de propulsion (28) et la chambre d'injection (24).

2. Buse d'injection selon la revendication 1, **caractérisée en ce que** le canal annulaire est ouvert d'un côté vers la chambre d'injection, de telle sorte que la liaison d'écoulement vers la chambre d'injection est formée au moyen d'un interstice annulaire.

3. Buse d'injection selon la revendication 1 ou 2, **caractérisée en ce que** l'ouverture d'aspiration de liquide débouche dans le canal annulaire en amont de l'ouverture de sortie de la buse de propulsion.

4. Buse d'injection selon au moins l'une quelconque des revendications précédentes, **caractérisée en ce que** la liaison d'écoulement du canal annulaire à la chambre d'injection débouche dans la chambre d'injection à la hauteur de l'ouverture de sortie de la buse de propulsion.

5. Buse d'injection selon l'une quelconque des revendications précédentes, **caractérisée en ce que** le canal annulaire est délimité au moins d'un côté par un boîtier de buse de propulsion de la buse de propulsion.

6. Buse d'injection selon au moins l'une quelconque des revendications précédentes, **caractérisée en ce que** la chambre d'injection présente, en aval de l'ouverture de sortie de la buse de propulsion, une première section conique qui s'élargit dans la direction de l'écoulement et une deuxième section conique qui se raccorde à la première section conique et qui s'élargit dans la direction de l'écoulement, la deuxième section conique présentant un angle de conicité plus grand que la première section conique.

7. Buse d'injection selon la revendication 6, **caractérisée en ce que** l'angle de conicité de la première section conique se situe dans la plage allant de 5 degrés à 15 degrés, notamment entre 5 degrés et 10 degrés.

8. Buse d'injection selon la revendication 6 ou 7, **caractérisée en ce qu'**un angle de conicité de la deuxième section conique se situe dans la plage allant de 30 degrés à 40 degrés.

9. Buse d'injection selon la revendication 6, 7 ou 8, **caractérisée en ce que** la première section conique, vue dans la direction de l'écoulement, présente une longueur qui est de l'ordre de deux fois à quatre fois, notamment trois fois, la longueur de la deuxième section conique.

10. Buse d'injection selon au moins l'une quelconque des revendications précédentes, **caractérisée en ce qu'**une ouverture de sortie de la buse de propulsion débouche dans une section de la chambre d'injection qui se rétrécit en forme de cône dans la direction de l'écoulement.

11. Buse d'injection selon au moins l'une quelconque des revendications précédentes, **caractérisée en ce qu'**une section cylindrique de la chambre d'injection est agencée en amont de la première section conique, la première section conique se raccordant à la section cylindrique.

12. Buse d'injection selon les revendications 10 et 11, **caractérisé en ce qu'**un rapport (d_{DH}/h) entre le diamètre (d_{DH}) de la section cylindrique de la chambre d'injection et une longueur (h) de la section de la chambre d'injection qui se rétrécit en forme de cône entre l'ouverture de sortie de la buse de propulsion et le début de la section cylindrique se situe dans la plage allant de 0,5 et 5, notamment entre 1 et 2, notamment à 1,4.

13. Buse d'injection selon la revendication 11 ou 12, **caractérisée en ce qu'**un rapport (d_{DH}/d_{TR}) entre le diamètre (d_{DH}) de la section cylindrique de la chambre d'injection et un diamètre (d_{TR}) de l'ouverture de sortie de la buse de propulsion se situe dans la plage allant de 1 à 3, notamment entre 1,5 et 1,7, notamment à 1,6.

14. Buse d'injection selon la revendication 11, 12 ou 13, **caractérisée en ce qu'**un diaphragme est prévu dans un canal d'aspiration en amont de l'ouverture de sortie de fluide, un rapport (d_{DH}/d_{TR}) entre le diamètre (d_{DH}) de la section cylindrique de la chambre d'injection et un diamètre (d_{TR}) d'une ouverture de passage du diaphragme se situant dans la plage allant de 1,5 à 15, notamment entre 4 et 6, notamment à 4,7.

15. Buse d'injection selon l'une quelconque des revendications 11 à 14, **caractérisée en ce qu'**un rapport (A_{DH}/A_{S}) entre une surface (A_{DH}) de la section cylindrique de la chambre d'injection et une surface (A_{S}) de la liaison d'écoulement du canal annulaire à la chambre d'injection se situe dans la plage allant de 0,25 à 2,5, notamment entre 0,5 et 1, notamment à 0,76.

16. Buse d'injection selon au moins l'une quelconque des revendications précédentes, **caractérisée en ce que** la liaison d'écoulement entre le canal annulaire et la chambre d'injection est agencée dans une section immédiatement en amont de l'embouchure dans la chambre d'injection entre deux parois se rétrécissant en forme de cône dans la direction de l'écoulement.

17. Dispositif de pulvérisation pour pulvériser un mélange d'un milieu d'aspiration liquide et d'un milieu de propulsion liquide, **caractérisé par** au moins une buse d'injection selon l'une quelconque des revendications précédentes.
